# FASCICULE DE BREVET EUROPEEN

(11) **EP 3 694 651 B1**
(45) Date de publication et mention de la délivrance du brevet: **17.11.2021**
(21) Numéro de dépôt: 18826415.4
(22) Date de dépôt: 27.11.2018
(51) Int. Cl.: B05B 1/26, B05B 1/30, B05B 1/32, B05B 7/02, B05B 7/04, B05B 7/12

(54) **BUSE POUR DISPOSITIF DE PULVÉRISATION**
DÜSE FÜR EINE SPRÜHVORRICHTUNG
NOZZLE FOR A SPRAYING DEVICE

(30) Priorité: 27.11.2017 FR 1761230
(43) Date de publication de la demande: 19.08.2020
(73) Titulaire: Exel Industries, 75009 Paris (FR)
(72) Inventeur: GODIA, Josep, 75009 Paris (FR)
(74) Mandataire: Brevalex
(86) Numéro de dépôt international: PCT/FR2018/053004
(87) Numéro de publication internationale: WO 2019/102168

(56) Documents cités:
- WO-A1-2016/025930
- FR-A1- 2 912 601
- US-A- 1 837 575
- US-A- 3 708 119

## Description

La présente invention concerne une buse pour un dispositif de pulvérisation. Un dispositif de pulvérisation est classiquement utilisé, porté par une machine agricole, tel un tracteur ou une remorque, afin de parcourir une plantation de végétaux, avantageusement en ligne, tel des arbres ou de la vigne, et permettre de pulvériser sur lesdits végétaux un produit phytosanitaire.

Afin de réaliser la pulvérisation, un circuit d'air apporte un air propulseur jusqu'à une buse. L'air propulseur entre par une entrée de la buse, la traverse de part en part et ressort par une ouverture en sortie, sous forme d'un jet d'air dirigé vers les végétaux à traiter. La buse assure une fonction de mise en forme du jet d'air et sa distribution vers les végétaux à traiter. Le produit phytosanitaire est dispersé à l'ouverture de sortie de la buse afin d'être porté ou soufflé par le jet d'air dans le feuillage des végétaux à traiter.

Une buse de pulvérisation de produit phytosanitaire est divulguée dans FR 2912601 A1.

Il peut arriver que le jet d'air rencontre une feuille d'un des végétaux, sensiblement transverse au jet d'air, et formant écran. Un tel écran est pénalisant en ce qu'il empêche une pénétration profonde dans l'épaisseur du feuillage du produit phytosanitaire.

Aussi il est recherché un moyen d'éviter ou d'atténuer les effets de ce problème.

La présente invention remédie à cet inconvénient en proposant une buse pour dispositif de pulvérisation selon la revendication 1 et comprenant, à son extrémité distale, un pavillon dont l'ouverture comprend au moins une dent.

Selon une autre caractéristique, tout le contour de l'ouverture est dentelé.

Selon une autre caractéristique, une dent présente une hauteur et/ou une largeur comprise entre 1 et 50% de la longueur de l'ouverture.

Selon l'invention l'intérieur de la buse, tel l'intérieur du pavillon, comprend des picots et/ou des lames.

Selon une autre caractéristique, la buse comprend encore un boisseau rotatif disposé dans le pavillon, où l'intérieur du boisseau comprend des picots et/ou des lames.

Selon une autre caractéristique, un picot ou une lame présente une hauteur comprise entre 1 et 50% de la longueur de l'ouverture.

Avantageusement, la présence de dent à l'ouverture de sortie de la buse ou de picots et/ou lames à l'intérieur de la buse tend à perturber l'écoulement du jet d'air. En cas de feuille formant écran au jet d'air, le jet d'air ainsi rendu turbulent, augmente ses chances de dévier la feuille écran et ainsi augmente la pénétration du traitement dans le feuillage.

L'invention concerne encore un dispositif de pulvérisation, comprenant une telle buse.

D'autres caractéristiques, détails et avantages de l'invention ressortiront plus clairement de la description détaillée donnée ci-après à titre indicatif en relation avec des dessins sur lesquels :
- la figure 1-5 illustrent en vue perspective un mode de réalisation possible d'une buse selon l'invention,
- les figures 1 et 2 présente une buse entière,
- les figures 3 et 4 présente une buse coupée selon un plan longitudinal,
- la figure 5 présente une vue éclatée.

Une buse 2 forme une conduite apte à transporter l'air propulseur, typiquement issu d'une turbine.

On entend par le vocable « buse » un ensemble configuré pour assurer un mélange d'un produit phytosanitaire avec l'air propulseur pour former un aérosol, c'est-à-dire pour pulvériser et diffuser l'aérosol. De préférence, cette buse est amovible d'un seul tenant de la paroi qui la porte pour en faciliter la maintenance.

Tel que plus particulièrement visible à la figure 1, l'air entre par une entrée d'air 31 pratiquée dans un manchon 3. L'air arrive typiquement du haut. Il est dévié par un coude dans le manchon 3, afin de poursuivre son parcours sensiblement horizontalement. Le manchon 3 est prolongé, en continuité, par un pavillon 5 en charge de la diffusion de l'air propulseur. Tel que plus particulièrement visible à la figure 2 le pavillon 5 forme l'extrémité distale de la buse 2 et se termine au niveau de son ouverture 51. On entend ici par ouverture le bord terminal du pavillon 5.

Selon une caractéristique importante, cette ouverture 51 du pavillon 5 comprend au moins une dent 54, 55, 56. L'objectif de cette au moins une dent 54, 55, 56 est de perturber le jet d'air sortant de la buse afin de le rendre turbulent, de manière à agiter les feuilles, pour augmenter la pénétration du produit phytosanitaire et éviter un risque de masquage par une feuille écran.

La présence de dents 54, 55, 56 le long du contour de l'ouverture 51 est d'autant plus avantageusement perturbante pour le jet d'air que les dents recouvrent une longueur importante du contour de l'ouverture 51. Aussi selon un mode de réalisation préférentiel tout le contour de l'ouverture 51 est dentelé.

Selon le mode de réalisation illustré, le pavillon 5 est configurable au moyen de deux volets 52, 53 mobiles relativement au corps 57 de pavillon, afin de varier la taille de l'ouverture 51 et l'angle d'ouverture du jet pulvérisé.

Cette caractéristique est avantageuse en ce qu'un pavillon 5 plus ouvert permet de pulvériser à plus courte distance, pour des végétaux plus proches. Au contraire un pavillon 5 plus fermé permet de pulvériser à plus grande distance, pour des végétaux plus éloignés.

Chaque volet 52, 53 est préférentiellement réglable indépendamment. L'axe d'articulation d'un volet est préférentiellement horizontal. Comme précédemment le réglage peut être continu ou selon des positions discrètes. Un moyen de blocage en position est avantageusement utilisé pour permettre au réglage de résister aux secousses.

Aussi le contour de l'ouverture 51 est partagé entre les trois pièces 57, 52, 53. Aussi, au moins une dent 54 est disposée sur la partie de l'ouverture 51 réalisée par le corps 57, au moins une dent 55 est disposée sur la partie de l'ouverture 51 réalisée par le volet 52 et au moins une dent 56 est disposée sur la partie de l'ouverture 51 réalisée par le volet 53.

Ces dents 54, 55, 56 présentent un profil quelconque, par exemple triangulaire. La hauteur et/ou le module d'une dent 54, 55, 56 est compris entre 1 et 50% de la longueur de l'ouverture 51 du pavillon 5.

Un effet créateur de turbulences important est obtenu par des dents 54, 55, 56 disposées sur l'ouverture 51. Cet effet est encore augmenté en disposant à l'intérieur, par exemple sur au moins une paroi interne de la buse 2, des picots 82 et/ou des lames 81. On entend ici par paroi interne de préférence une paroi en contact avec le flux d'air lors de sa traversée de la buse 2. Ces picots 82 et/ou lames 81, d'extension sensiblement transverse à la direction du flux d'air ont pour objectif de perturber l'écoulement de l'air lorsqu'il traverse la buse 2 et particulièrement lorsqu'il longe les parois internes. Une paroi tapissée de picots et/ou de lames peut être toute paroi interne. Il peut s'agir de la paroi interne du manchon 3. Cependant l'effet perturbateur obtenu est d'autant plus important que l'on se rapproche de la sortie. Aussi la paroi interne du pavillon 5 est préférée.

Les picots 82 sont sensiblement ponctuels et présentent une hauteur comprise entre 1 et 50% de la longueur de l'ouverture 51 du pavillon 5. Les lames 81 présentent des formes quelconques, par exemple linéaires ou en vagues, de longueurs quelconques. Les lames 81 présentent une hauteur comprise entre 1 et 50% de la longueur de l'ouverture 51 du pavillon 5.

Selon une autre caractéristique, plus particulièrement visible aux figures 3-5, la buse 2 comprend encore un moyen d'obturation 8, sous la forme d'un boisseau 8. Ce boisseau 8 est disposé, avantageusement dans le pavillon 5 et sa rotation permet de varier la section utile du pavillon 5/de la buse 2. La figure 3 montre un boisseau 8 ouvert et la figure 4 montre un boisseau 8 fermé.

Dans ce cas les parois internes en contact avec l'air ne sont plus celles du pavillon 5, mais celles du boisseau 8. Aussi, les parois internes du boisseau 8 comprennent des picots 82 et/ou des lames 81. A noter que le boisseau 8 tel que représenté comporte deux ouvertures de passage de l'air et donc quatre parois internes. Les deux parois centrales sont ici recouvertes de lames 81, tandis que les deux parois latérales sont recouvertes de picots 82. Un tel arrangement est bien sûr illustratif.

L'invention concerne encore un dispositif de pulvérisation comprenant une telle buse 2.

Cette buse est plus communément appelée diffuseur. Cette buse forme un ensemble ou bloc qui est configuré pour être sélectivement montable et démontable d'un seul tenant de la paroi qui la porte, préférentiellement sans outillage.

Selon un mode de réalisation alternatif ce diffuseur comprend un canal destiné à porter l'air de son entrée à sa sortie. Ce canal est muni d'au moins une protubérance conformé pour agir sur le flux d'air. Par agir on comprend que les protubérances peuvent guider le flux d'air. Elle s'apparente alors à des lamelles comme on peut le voir sur la partie droite de la figure 4.

Alternativement les protubérances peuvent perturber le flux d'air en sortie du diffuseur. Ces protubérances présentent alors la forme de picot et/ou de nervures disposées dans le canal.

Alternativement les protubérances sont complétées et/ou remplacées par des éléments rapportés dans le canal.

Selon une alternative le diffuseur ne comprend pas de volets mobiles en sortie.

Il est bien évidemment possible de combiner les différents modes de réalisation décrit dans cette demande tout en restant dans l'étendue des revendications.

## Revendications

1. Buse (2) pour dispositif de pulvérisation et formant une conduite apte à transporter de l'air propulseur et comprenant, à son extrémité distale, un pavillon (5), ***caractérisée* en ce *que*** un bord terminal du pavillon (5), formant une ouverture (51) du pavillon (5), comprend au moins une dent (54, 55, 56) et **en ce que** l'intérieur de la buse (2) comprend des picots (82) et/ou des lames (81).

2. Buse (2) selon la revendication **1,** où une dent (54, 55, 56) présente une hauteur et/ou une largeur comprise entre 1 et 50% d'une longueur de l'ouverture (51) .

3. Buse (2) selon l'une quelconque des revendications **1** ou **2,** où tout le contour de l'ouverture (51) est dentelé.

4. Buse (2) selon l'une quelconque des revendications **1** à **3,** où l'intérieur du pavillon (5) comprend les picots (82) et/ou les lames (81).

5. Buse (2) selon l'une quelconque des revendications **1** à **4,** comprenant encore un boisseau (8) rotatif disposé dans le pavillon (5), où l'intérieur du boisseau (8) comprend les picots (82) et/ou les lames (81) .

6. Buse (2) selon l'une quelconque des revendications **1** à **5,** où un picot (82) ou une lame (81) présente une hauteur comprise entre 1 et 50% de la longueur de l'ouverture (51).

7. Dispositif de pulvérisation, ***caractérisé* en ce *qu'il*** comprend une buse (2) selon l'une quelconque des revendications **1** à **6.**

## Patentansprüche

1. Düse (2) für eine Sprühvorrichtung, und die eine Leitung bildet, die dazu geeignet ist, Treibluft zu transportieren, und die an ihrem distalen Ende einen Trichter (5) aufweist, **dadurch gekennzeichnet, dass** ein Abschlussrand der Trichters (5), der eine Öffnung (51) des Trichters (5) bildet, mindestens einen Zahn (54, 55, 56) umfasst, und dass das Innere der Düse (2) Spitzen (82) und/oder Lamellen (81) umfasst.

2. Düse (2) nach Anspruch 1, wobei ein Zahn (54, 55, 56) eine Höhe und/oder eine Breite zwischen 1 und 50 % einer Länge der Öffnung (51) aufweist.

3. Düse (2) nach einem der Ansprüche 1 oder 2, wobei die gesamte Kontur der Öffnung (51) gezahnt ist.

4. Düse (2) nach einem der Ansprüche 1 bis 3, wobei das Innere des Trichters (5) die Spitzen (82) und/oder die Lamellen (81) umfasst.

5. Düse (2) nach einem der Ansprüche 1 bis 4, ferner umfassend einen im Trichter (5) angeordneten Drehstopfen (8), wobei das Innere des Stopfens (8) die Spitzen (82) und/oder die Lamellen (81) umfasst.

6. Düse (2) nach einem der Ansprüche 1 bis 5, wobei eine Spitze (82) oder eine Lamelle (81) eine Höhe zwischen 1 und 50 % der Länge der Öffnung (51) aufweist.

7. Sprühvorrichtung, **dadurch gekennzeichnet, dass** sie eine Düse (2) nach einem der Ansprüche 1 bis 6 umfasst

## Claims

1. A nozzle (2) for a spraying device and forming a pipe able to transport propellant air and comprising, on its distal end, a pavilion (5), **characterised in that** an end edge of the pavilion (5), forming an opening (51) of the pavilion (5), comprises at least one tooth (54, 55, 56) and **in that** the interior of the nozzle (2) comprises spurs (82) and/or blades (81).

2. The nozzle (2) according to claim 1, wherein a tooth (54, 55, 56) has a height and/or a width comprised between 1 and 50% of a length of the opening (51).

3. The nozzle (2) according to any one of claims 1 or 2, wherein the entire contour of the opening (51) is serrated.

4. The nozzle (2) according to any one of claims 1 to 3, wherein the interior of the pavilion (5) comprises the spurs (82) and/or the blades (81).

5. The nozzle (2) according to any one of claims 1 to 4, further comprising a rotary plug (8) disposed in the pavilion (5), where the interior of the plug (8) comprises the spurs (82) and/or the blades (81).

6. The nozzle (2) according to any one of claims 1 to 5, wherein a spur (82) or a blade (81) has a height comprised between 1 and 50% of the length of the opening (51).

7. A spraying device, **characterised in that** it comprises a nozzle (2) according to any one of claims 1 to 6.
